# EUROPÄISCHE PATENTSCHRIFT

(11) **EP 0 018 565 B1**
(45) Veröffentlichungstag und Bekanntmachung des Hinweises auf die Patenterteilung: **04.04.1984**
(21) Anmeldenummer: 80102115.5
(22) Anmeldetag: 19.04.1980
(51) Int. Cl.: B65H 19/22, B65H 17/02, B65B 15/04

(54) **Aufwickelvorrichtung für Befestigerstreifen**
Winding device for fastener strips
Dispositif pour enrouler des bandes munies de moyens de fixation

(30) Priorität: 25.04.1979 DE 2916725
(43) Veröffentlichungstag der Anmeldung: 12.11.1980
(73) Patentinhaber: Karl M. Reich, Maschinenfabrik GmbH, 72607 Nürtingen (DE)
(72) Erfinder: Grusa, Bernhard, D-7310 Plochingen (DE)

## Beschreibung

Die Erfindung betrifft eine Vorrichtung gemäß Oberbegriff von Anspruch 1.

Aus der DE-AS 1 913 407 ist eine Aufwickelvorrichtung der im Oberbegriff genannten Art bekannt, bei der der Befestigerstreifen mit liegenden Befestigern zwischen zwei parallelen, starr miteinander verbundenen Platten, der Aufwickelvorrichtung zugeführt wird. Zum Festhalten des ersten Wickels dienen axiale Rillen im Wickeldorn, gegen die der Befestigerstreifen durch tangentiale Führungsbacken gepreßt wird.

In der Praxis werden nun üblicherweise Befestigerstreifen gefertigt, deren Befestiger verschiedene Längen aufweisen. Die bekannte Aufwickelvorrichtung erlaubt es nun nicht, die den Befestigerstreifen führenden und haltenden Teile den verschiedenen Längen der Befestiger anzupassen.

Die Längsrillen des Wickeldorns gewährleisten nicht ein einwandfreies Festhalten des Befestigerstreifens, so daß Störungen beim Aufwickeln auftreten können.

Aufgabe der vorliegenden Erfindung ist daher die Schaffung einer Aufwickelvorrichtung für Befestigerstreifen, die sich durch einfache Mittel den verschiedenen Längen der Befestiger anpassen läßt.

Diese Aufgabe wird durch die im kennzeichnenden Teil des Anspruchs 1 angegebenen Merkmale gelöst.

Der unter den Führungsschienen angeordnete Schacht zusammen mit einer beweglichen Führungsschiene erlaubt es auf einfache Weise, senkrecht an ihren Köpfen hängende Befestiger verschiedener Länge zu verarbeiten. Aus der senkrechten Anordnung der Befestiger ergibt sich dann zweckmäßigerweise die Anordnung des Wickeldorns mit einer im wesentlichen senkrechten Achse am Ausgang des Schachtes.

Durch die DE-B-2 255 114 (Fig. 8) ist eine Vorrichtung bekannt, mit der Befestigungsstreifen mit den Köpfen der Befestiger an zwei Schienen hängend einer Stapelvorrichtung zugeführt werden. Zur Freigabe und Übergabe der Streifen an einem Transportmagnet werden die Schienen voneinander entfernt. Hier stellt sich jedoch nicht das Problem des Wickelns von Befestigungsstreifen mit verschieden langen Befestigern.

Eine weitere Anpassung der Vorrichtung ergibt sich durch eine Auflageleiste im Schacht, die zusammen mit einer drehbaren Stützscheibe des Wickeldorns ebenfalls höhenverstellbar angeordnet ist.

Der Wickeldorn ist so auf einer Konsole gegenüber dem Schacht schwenkbar gelagert, daß der aus dem Schacht kommende Befestigerstreifen im wesentlichen tangential auf den sich laufend vergrößernden Wickel trifft.

Durch die Anordnung von zwei Wickeldornen besteht die Möglichkeit, die aufgewickelte Befestigerrolle auf ein Förderband abzulegen, während der nächste Streifen aufgewickelt wird. Somit ergibt sich ein kontinuierlicher Aufwickeivorgang mit hoher Leistung.

Durch die als Klemmhebel ausgebildete Haltevorrichtung wird der aufzurollende Befestigerstreifen sicher am Wickeldorn festgehalten, so daß ein störungsfreies Aufwickeln gewährleistet ist.

Weitere vorteilhafte Merkmale der Erfindung sind in den weiteren Unteransprüchen gekennzeichnet.

Im folgenden ist ein Ausführungsbeispiel der Erfindung unter Bezugnahme auf die Zeichnungen näher beschrieben. Es zeigt
Fig. 1 Gesamtansicht der Aufwickelvorrichtung, von der Seite,
Fig. 2 Schnitt nach Linie 11-11 in Fig. 1,
Fig. 3 Schnitt nach Linie III-III in Fig. 1,
Fig.4 Teilansicht der Aufwickelvorrichtung, von der Seite,
Fig. 5 Teilansicht der Aufwickelvorrichtung, von oben, teilweise geschnitten, nach Linie V-V in Fig. 1,
Fig. 6 Schnitt nach Linie VI-VI in Fig. 1

Wie Fig. 1 zeigt, ist der Ausgabeschiene 1 mit einer Förderkette 2 eines nicht dargestellten Collators eine Aufwickelvorrichtung 3 nachgeschaltet. Von der Förderkette 2 werden in der Ausgabeschiene 1 gehaltene Befestigerstreifen 4 in Richtung Aufwickelvorrichtung 3 geschoben, deren Befestiger 5 durch einen biegsamen Haltegurt 6 mit parallel verlaufenden Schäften miteinander verbunden sind.

Die Aufwickelvorrichtung 3 weist ein Grundgestell 7 auf, an dem an Stützen 8 parallele Führungsschienen 9 und 10 angeordnet sind.

Wie Fig. 2 zeigt, ist dabei die Führungsschiene 9 fest mit dem Grundgestell 7 verbunden, während die Führungsschiene 10 an einem Scharnier 11 befestigt ist, das mit einer Rückwand 12 von Grundgestell 7 verbunden ist.

An Stütze 8 ist ein Druckluftzylinder 13 schwenkbar befestigt, dessen Kolbenstange 14 über eine Lasche 15 mit der Führungsschiene 10 verbunden ist. Lasche 15 wird in der in Fig. 2 ausgezogen gezeichneten Stellung gegen eine einstellbare Anschlagschraube 16 gedrückt In dieser Stellung bilden die Führungsschienen 9 und 10, die mit Führungsleisten 17 versehen sind, einen Spalt 18, in dem der Befestigerstreifen 4 an den Köpfen 19 der Befestiger 5 hängend, verschiebbar gelagert ist. Gegenüber Rückwand 12 ist eine Vorderwand 20 angeordnet, die in Richtung Führungsschienen 9, 10 eine trichterförmige Schräge 21 aufweist und die zusammen mit der Rückwand 12 einen Schacht 22 bildet, der nach unten durch eine Auflageleiste 23 abgeschlossen ist.

Diese Auflageleiste 23 ruht auf Schraubzapfen 24, für deren Schraubgewinde 25 in der Rückwand 12 in der Höhe gegeneinander versetzte Gewindebohrungen 26 angebracht sind. Durch Einschrauben der Schraubzapfen 24 in eine der Gewindebohrungen 26 läßt sich Auflageleiste 23 in der Höhe so verstellen, daß sie Befestigern 5 verschiedener Länge angepaßt werden kann.

Wie auch Fig. 5 zeigt, ist die Auflageleiste 23 an ihrem dem Collator zugekehrten Ende mit einem Auflageelement 27 versehen, das an der Auflageleiste 23 gegen die Kraft einer Schenkelfeder 28 um eine senkrechte Achse schwenkbar gelagert ist.

Zur Steuerung der Aufwickelvorrichtung ist in der Nähe des einlaufseitigen Endes der Führungsschiene 9 eine Lichtschranke 29 und an der Rückwand 12 in Höhe von Schacht 22 ein induktiver Näherungsschalter 30 angeordnet (Fig. 1 und 4).

Die Fig. 1 und 3 zeigen weiterhin ein Förderorgan 31 für den Befestigerstreifen 4, dessen Motor 32 an einer mit dem Grundgestell 7 verbundenen Gabel 33 um eine Achse 34-34 schwenkbar befestigt ist. Der Motor 32 ist außerdem mit einem Lenker 35 mit Führungsschiene 10 gelenkig verbunden. Ein von Motor 32 antreibbares Bürstenrad 36 greift so in einen Ausschnitt 37 von Führungsschiene 9 ein, daß das Bürstenrad auf den in Spalt 18 hängenden Befestigerstreifen 4 eine Vorschubkraft ausüben kann.

Während der bis jetzt beschriebene Teil der Aufwickelvorrichtung der Übernahme des Befestigerstreifens 4 aus dem Collator dient, sei im folgenden der Aufbau der eigentlichen Aufwikkelvorrichtung beschrieben. Dazu zeigen die Fig. 1, 4 und 6 einen an Grundgestell 7 um eine waagerechte Achse 38-38 kippbar gelagerten Kipphebel 39, an dem die Kolbenstange 40 eines an Grundgestell 7 schwenkbar gelagerten Druckluftzylinders41 gelenkig befestigt ist.

Neben Kipphebel 39 ist am Grundgestell 7 eine Stütze 42 befestigt, die mit zwei Einstellschrauben 43 versehen ist, die mit einer mit Kipphebel 39 verbundenen Lasche 44 zusammenwirken (Fig.4). Mit Kipphebel 39 ist weiterhin ein Nocken 45 verbunden, der mit einem am Grundgestell 7 angeordneten Schalter 46 zusammenwirkt (Fig. 6).

Am oberen Ende von Kipphebel 39 ist eine Schwenkwelle 47 gelagert, die eine Achse 48-48 bildet (siehe auch Fig. 5). An ihrem rückwärtigen Ende ist Schwenkwelle 47 mit einem druckluftbetriebenen Schwenkantrieb 49 verbunden, der mit zwei einander gegenüberliegenden Druckluftzylindern 50 versehen ist. Jedem Druckluftzylinder 50 ist ein Druckschalter 51 zugeordnet.

An ihrem vorderen Ende trägt die Schwenkwelle 47 einen Schwenkhebel 52, der zwei entgegengesetzt gerichtete Lagerarme 53 aufweist. An diesen sind die beiden Wickeldorne 54 und 55 angeordnet, die sich in ihrem Aufbau vollständig entsprechen, jedoch bezüglich ihrer senkrechten Orientierung einander entgegengesetzt gerichtet sind. Im folgenden sei also der in Fig. 4 nach links gerichtete Wickeldorn 54 im einzelnen beschrieben, diese Beschreibung gilt sinngemäß auch für den nach rechts gerichteten Wickeldorn 55.

Am Lagerarm 53 ist eine Konsole 56 mit einer Gabel 57 um eine Achse 58-58 schwenkbar gelagert. Konzentrisch zu Achse 58-58 ist eine Schenkelfeder 59 vorgesehen, die auf Konsole 56 eine im Uhrzeigersinn gerichtete Kraft ausübt und diese gegen einen nicht dargestellten Anschlag drückt (Fig. 5).

Ferner ist konzentrisch zu Achse 58-58 auf einem Zapfen 60 frei drehbar ein Reibrad 61 gelagert, das einen Reibring 62 aufweist und fest mit einer Riemenscheibe 63 verbunden ist.

Fig. 4 zeigt eine mit der Konsole 56 verbundene Lagerhülse 64, in der der hohle Schaft 65 um eine Achse 66-66 frei drehbar gelagert ist. Schaft 65 ist an seinem unteren Ende mit einer weiteren Riemenscheibe 67 verbunden, die über Keilriemen 68 mit der Riemenscheibe 63 gekoppelt ist.

Am oberen Ende ist Schaft 65 mit einem Wickelzylinder 69 verbunden, auf dem eine Stützscheibe 70 höhenverschiebbar angeordnet ist. Sie wird durch eine Klemmschraube 71 am Wickelzylinder 69 je nach Länge der Befestiger in der gewünschten Höhenlage festgeklemmt. Die beiden Endlagen sind in Fig. 4 ausgezogen und strichpunktiert gezeichnet dargestellt.

Wie Fig. 5 zeigt, ist die Stützscheibe 70 auf ihrer Auflagefläche mit radialen und kreisförmigen Rillen 72 versehen, die zum Festhalten der Spitzen der Befestiger 5 dienen.

Zu diesem Festhalten der Befestiger 5 ₃t weiterhin ein Klemmhebel 73 vorgesehen (Fic. 4 und 5), der am Wickelzylinder 69 um eine Ach; 74-74 schwenkbar gelagert ist. Eine Pratze 75 drückt dabei auf Kopf 19 eines Befestigers 5. Mit dem Klemmhebel 73 fest verbunden ist ein Ritzel 76, das mit einer Verzahnung 77 zusammenwirkt. Diese Verzahnung 77 ist am Ende einer Schaltstange 78 angebracht, die in dem hohlen Schaft 65 längsverschiebbar gelagert ist. Am anderen Ende ist Schaltstange 78 mit einer Kupplungshülse 79 verbunden, in die der Kupplungszapfen 80 einer Kolbenstange 81 so eingreift, daß die Schaltstange 78 von der Kolbenstange 81 in Achsrichtung mitgenommen wird, wobei jedoch die Kupplungshülse 79 auf dem Kupplungszapfen 80 frei drehbar gelagert ist. Kolbenstange 81 ist von einem Druckluftzylinder 82 betätigbar, der mit der Konsole 56 fest verbunden ist.

Eine weitere Haltevorricntung für den Befestigerstreifen 4 während des Wickelvorgangs wird durch einen Haltefinger 83 gebildet, der den Wickelzylinder 69 teilweise umfaßt und an der Konsole 56 mittels einer Lagerstange 84 um eine zur Achse 66-66 parallelen Achse 85-85 schwenkbar gelagert ist. Auf die Lagerstange 84 wirkt eine Schenkelfeder 86 ein, die auf den Haltefinger 83 eine in Richtung Wickelzylinder 69 gerichtete Kraft ausübt. An dem dem Haltefinger 83 entgegengesetzten Ende der Lagerstange- 84 ist ein Betätigungsnocken 87 befestigt, die Kolbenstange 88 eines Druckluftzylindf 39 einwirkt, der ebenfalls an der 56 befestigt ist.

Da sich der Durchmesser der Befestigerstreifenrolle während des Wickelvorganges vergrößert, ist es notwendig, den Wickeldorn 54 entsprechend der Durchmesservergrößerung vom Schacht 22 wegzuschwenken. Dies wird bewirkt mit einem zweiarmigen Nachführhebel 90 (Fig. 5), der um eine Achse 91-91 schwenkbar am Grundgestell 7 gelagert ist. Sein Nachführarm 92 wirkt mit Lagerhülse 64 des Wickeldorns 54 zusammen, sein anderer Arm 93 ist mit der Kolbenstange 94 eines Druckluftzylinders 95 verbunden, der am Grundgestell 7 befestigt ist.

Zur Steuerung von Klemmhebel 73 ist am Ende von Schaft 65 ein Nocken 96 vorgesehen, der mit einem an der Konsole 56 befestigten Näherungsschalter 97 zusammenwirkt.

Zum Antrieb von Wickelzylinder 69 dient ein am Grundgestell 7 angeordneter Motor 98, der beim vorliegenden Ausführungsbeispiel durch einen Drehfeldmagneten gebildet wird. Achsgleich zu Motor 98 ist am Grundgestell 7 ein Winkelhebel 99 schwenkbar gelagert, an dessen freiem Ende eine Riemenscheibe 100 und ein damit verbundenes Gegenrad 101 zum Reibrad 61 frei drehbar gelagert sind. Riemenscheibe 100 ist über einen Keilriemen 102 mit der Riemenscheibe 103 von Motor 98 verbunden. Eine Druckfeder 104, die sich gegen das Grundgestell 7 abstützt, übt auf den Winkelhebel 99 eine im Uhrzeigersinn gerichtete Kraft aus (Fig. 5).

Zur Ergänzung der Aufwickelvorrichtung kann gemäß Fig. ein Förderband 105 vorgesehen sein, das die fertig gewickelten Befestigerstreifenrollen 106 vom Wickeldorn 55 übernimmt und einer Verpackungsstation zuführt.

### Beschreibung der Funktion:

Der im Collator gefertigte und bereits auf die gewünschte Länge abgeschnittene Befestigerstreifen 4 wird in der Ausgabeschiene 1 geführt durch die Förderkette 2 in den Spalt 18 zwischen den Führungsschienen 9 und 10 der Aufwickelvorrichtung 3 geschoben. Dabei wird Lichtschranke 29 vom Befestigerstreifen 4 beeinflußt und damit das Förderorgan 31 eingeschaltet. Das Bürstenrad 36 von Förderorgan 31 übernimmt die Förderung des Befestigerstreifens 4 so lange, bis dessen Ende die Lichtschranke 29 passiert, wobei das Förderorgan 31 ausgeschaltet wird. Die Verschiebung des Befestigerstreifens 4 durch Förderorgan 31 ist gegenüber der Verschiebebewegung der Förderkette 2 beschleunigt.

Gleichzeitig mit dem Ausschalten des Förderorgans 31 bewirkt Lichtschranke 29 eine Betätigung von Druckluftzylinder 13, der die Führungsschiene 10 vom Spalt 18 so wegklappt, daß der Befestigerstreifen 4 in seiner ganzen Länge in den Schacht 22 fällt und mit seinen Spitzen auf der Auflageleiste 23 aufsteht. Eine nicht dargestellte Verzögerungseinrichtung bewirkt, daß Führungsschiene 10 wieder in ihre Haltestellung zurückgeklappt wird, wobei es die durch das Beschleunigen des Befestigerstreifens 4 durch das Förderorgan 31 gewonnene Zeit ermöglicht, die Führungsschiene 10 aufzuklappen, ohne den kontinuierlichen Ausstoß des Collators zu beein trächtigen.

Der in den Schacht 22 gelangende Befestigerstreifen 4 beeinflußt einen induktiven Näherungsschalter 30, der bewirkt, daß Kipphebel 39 durch Druckluftzylinder 41 aus der in Fig.6 6 strichpunktiert gezeichneten Entladestellung in die ausgezogen gezeichnete Wickelstellung eingeschwenkt wird. Aus Fig. 5 ist zu ersehen, daß sich dabei die Stützscheibe 70 des Wickeldorns 54 unter den Anfang des Befestigerstreifens 4 schiebt und dabei das Auflageelement 27 von Befestigerstreifen 4 wegschwenkt. Mittels der hinteren Einstellschraube 43 (Fig. 6) wird dabei der Wickeldorn 54 so weit geschwenkt, daß der erste Befestiger 5 des Befestigerstreifens 4 am Wickelzylinder 69 anliegt.

Beim Einschwenken von Wickeldorn 54 wird auch der Reibring 62 von Reibrad 61 gegen das von Motor 98 dauernd angetriebene Gegenrad 101 gedrückt, so daß auch der Wickelzylinder 69 über den Keilriemen 68 in Drehung versetzt wird. Damit dabei der Befestigerstreifen 4 mitgenommen wird, muß Klemmhebel 73 durch den Druckluftzylinder 82 über die Schaltstange 78 so betätigt werden, daß seine Pratze 75 auf den Kopf 19 des ersten Befestigers 5 drückt und diesen auf der Stützscheibe 70 festklemmt. Eine Betätigung von Klemmhebel 73 erfolgt jedoch nur, wenn folgende Bedingungen erfüllt sind:
1) Der induktive Näherungsschalter 97 muß über Nocken 96 bedämpft sein, um anzuzeigen, daß der sich drehende Klemmhebel 73 die richtige Winkelstellung erreicht hat.
2) Der betätigte Schalter 46 (Fig. 6) zeigt an, daß sich der Wickeldorn 54 in Wickelstellung befindet.
3) Der dem beaufschlagten Druckluftzylinder 50 des Schwenkantriebs 49 zugeordnete Druckschalter 51 zeigt an, welcher der beiden Wickeldorne 54 bzw. 55 in Wickelbereitschaft ist.

Gleichzeitig mit der Betätigung von Klemmhebel 73 wird der Haltefinger 83 durch den Druckluftzylinder 89 über die Lagerstange 84 betätigt und paßt sich mit Vorspannung dem anwachsenden Durchmesser der Befestigerstreifen-Rolle an. Für ein einwandfreies Aufwikkein ist es vorteilhaft, daß der im Schacht 22 liegende Befestigerstreifen 4 beim Aufwickelvorgang immer tangential auf die Befestigerstreifenrolle trifft. Um dies zu erreichen, ist der Wickeldorn 54 am Lagerarm 53 um Achse 58-58 gegen Wirkung der Schenkelfeder 49 schwenkbar angeordnet und wird beim Aufwickelvorgang durch den druckluftbetätigten Nachführhebel 90 entgegen dem Uhrzeigersinn verschwenkt (Fig. 5).

Die Beendigung des Wickelvorgangs wird vom Näherungsschalter 30 angezeigt, den das Ende von Befestigerstreifen 4 passiert hat. Er steuert Zylinder 41 so, daß Kipphebel 39 und damit die Wickeldorne 54 und 55 in die Entladestellung gekippt werden. Reibrad 61 entfernt sich von Gegenrad 101 und die Drehung von Wickeldorn 54 wird beendet. Gleichzeitig wird der Schwenkantrieb 49 betätigt, so daß dieser den Schwenkhebel 52 über die Schwenkwelle 47 um 180° verschwenkt. Wickeldorn 54 gelangt damit in die Stellung von Wickeldorn 55, bei der die Befestigerstreifen-Rolle 106 mit den Spitzen der Befestiger 5 nach oben vom Klemmhebel 73 und dem Haltefinger 83 an der Stützscheibe 70 festgehalten wird. Sobald der nächste Befestigerstreifen 4 vom Wickeldorn 54 zum Aufwickeln erfaßt wird, wird bei Wickeldorn 55 der Klemmhebel 73 in die strichpunktiert gezeichnete Stellung verschwenkt, so daß die Befestigerrolle 106 nach unten auf das Förderband 105 fallen kann.

Beim dargestellten Ausführungsbeispiel erfolgt die Steuerung vorteilhafterweise kombiniert elektrisch-pneumatisch. Die zu verarbeitenden Befestigerstreifen 4 lösen die einzelnen Funktionen aus, das Verschwenken des Schwenkhebels 52 wird durch eine pneumatische Zählschaltung ausgelöst.

Zur Anpassung der Aufwickelvorrichtung an verschiedenen Längen der Befestiger 4 kann die Auflageleiste 23 in der Höhe verstellt werden, indem Schraubzapfen 24 in entsprechende Gewindebohrungen 26 von Rückwand 12 eingeschraubt werden. Der Auflagefläche von Auflageleiste 23 kann dann die Auflagefläche von Stützscheibe 70 angepaßt werden, indem diese auf dem Wickelzylinder 69 in die gewünschte Höhe verschoben und mittels einer Klemmschraube 71 festgeklemmt wird.

## Patentansprüche

1. Aufwickelvorrichtung für Befestigerstreifen (4), deren Befestiger (5) durch mindestens einen biegsamen Haltegurt (6) miteinander verbunden sind, mit den Merkmalen:
a) zwei parallele Führungsschienen (9, 10), zwischen denen der Befestigerstreifen (4) verschiebbar gehalten ist
b) mindestens einen in der Nähe der Führungsschienen (9, 10) gelagerten, antreibbaren Wickeldorn (54)
c) eine am Wickeldorn (54) angeordnete Haltevorrichtung (73) für das Ergreifen des Endes des Befestigerstreifens (4)
gekennzeichnet durch die Merkmale:
d) unter den Führungsschienen (9, 10), zwischen denen der Befestigerstreifen (4) mit senkrecht angeordneten Befestigern (5) geführt ist, ist ein Schacht (22) vorgesehen
e) die Führungsschienen (9, 10) sind so voneinander entfernbar am Grundgestell (7) gelagert, daß sie in der voneinander entfernten Stellung den Befestigerstreifen (4) freigeben, so daß dieser in den Schacht (22) fallen kann
f) der Wickeldorn (54) ist mit seiner in Wickelstellung im wesentlichen senkrechten Achse (66-66) am Ausgang des Schachtes (22) angeordnet.

2. Aufwickelvorrichtung nach Anspruch 1, dadurch gekennzeichnet, daß im Schacht (22) eine Auflageleiste (23) und am Wickeldorn (54) eine mit diesem drehbare Stützscheibe (70) höhenverstellbar angeordnet sind.

3. Aufwickelvorrichtung nach einem der Ansprüche 1 oder 2, dadurch gekennzeichnet daß der Wickeldorn (54) auf einer Konsole (56) angeordnet ist, die um eine im Abstand zur Wickeldornachse (66-66) parallelen Achse (58 - 58) schwenkbar gelagert ist.

4. Aufwickelvorrichtung nach einem der Ansprüche 1 bis 3, dadurch gekennzeichnet, daß der Wickeldorn (54) zum Verbringen aus seiner Wickelstellung in eine Entnahmestellung um eine im Abstand zur Wickeldornachse (66-66) und quer zu dieser angeordneten und im wesentlichen in Wickelstellung horizontalen Schwenkachse (48 -48) schwenkbar ist.

5. Aufwickelvorrichtung nach Anspruch 4, dadurch gekennzeichnet, daß an der Schv enkachse (48-48) um 180° zum Wickeldorr (54) versetzt ein zweiter Wickeldorn (55) angeordnet ist.

6. Aufwickelvorrichtung nach Anspruch 4 oder 5, dadurch gekennzeichnet, daß die Schwenkachse (48-48) an einem Kipphebel (39) gelagert ist, der um eine im Abstand zur Schwenkachse (48-48) und quer zu ihr verlaufende Kippachse (38-38) am Grundgestell (7) gelagert ist.

7. Aufwickelvorrichtung nach Anspruch 6, dadurch gekennzeichnet, daß zwischen einem am Grundgestell (7) gelagerten Motor (98) und dem in Wickelstellung befindlichen Wickeldorn (54) ein Reibradantrieb (61, 101) vorgesehen ist, der jeweils beim Einschwenken des Kipphebels (39) in Wickelstellung in Eingriff kommt, so daß jeweils nur ein Wickeldorn (54 bzw. 55) über den Reibradantrieb (61, 101) angetrieben wird.

8. Aufwickelvorrichtung nach einem der Ansprüche 1 bis 7, dadurch gekennzeichnet, daß an dem gegen den Wickeldorn (54) gerichteten Ende der Auflageleiste (23) ein Auflageelement (27) für den Befestigerstreifen (4) um eine vertikale Achse schwenkbar gelagert ist, auf das die mit dem Wickeldorn (54) verbundene Stützscheibe (70) in der Wickelstellung so einwirkt, daß es aus seiner Wirkstellung ausgeschwenkt wird.

9. Aufwickelvorrichtung nach einem der Ansprüche 1 bis 8, dadurch gekennzeichnet, daß die Haltevorrichtung als ein am freien Wickeldorns (54) schwenkbar angeordnet , von oben auf den Befestigerstreifen (4) Klemmhebel (73) ausgebildet ist, der durch eine Betätigungseinheit (81, 82) betätigbar ist.

10. Aufwickelvorrichtung nach einem der Ansprüche 1 bis 9, dadurch gekennzeichnet, daß ein Finger (83) zum Andrücken des Befestigerstreifens (4) an den Wickeldorn (54) um eine neben diesem parallel zur Wickeldornachse (66 - 66) angeordneten Achse (85 - 85) schwenkbar gelagert und durch Mittel (89) an den Befestigerstreifen (4) andrückbar ist.

11. Aufwickelvorrichtung nach einem der Ansprüche 1 bis 11, dadurch gekennzeichnet, daß die Führungsschienen (9, 10) für den Fall, daß die Befestiger (5) Köpfe aufweisen, so ausgebildet sind, daß die Führungsschienen (9, 10) den Befestigerstreifen (4) an den Köpfen hängend tragen.

## Claims

1. A winding device for fastener strips (4) the fasteners (5) of which are interconnected by means of at least one flexible supporting band (6), comprising:
a) two parallel guide rails (9, 10) holding between them the fastener strip (4) in sliding relationship,
b) at least one drivable winding spindle (54) arranged in the neighbourhood of the guide rails (9,10),
c) holding means (73) arranged on the winding spindle (54) for gripping the end of the fastener strip (4),
characterized in that:
d) a chute (22) is provided below the guide rails (9, 10) which hold between them the fastener strip (4) with the fasteners (5) in vertical position,
e) the guide rails (9, 10) are seated on the base frame (7) for being displaced relative to each other so that in their spaced-apart position the fastener strip (4) normally held between them is released and permitted to drop into the chute (22),
f) the winding spindle (54) is fastened by its arbor (66 -66), which in the winding position extends in a substantially vertical direction, to the discharge end of the chute (22).

2. A winding device in accordance with claim 1, characterized in that a supporting rail (23) provided in the chute and a supporting disk (70) provided on the winding spindle (54) to rotate therewith can be adjusted in height.

3. A winding device in accordance with claim 1 or 2, characterized in that the winding spindle (54) is arranged on a bracket (56) mounted to bivot about an arbor (58-58) extending in parallel, but at a distance, to the arbor of the winding spindle (66-66).

4. A winding device in accordance with any of claims 1 to 3, characterized in that to permit moving the winding spindle (54) from its winding position into a removal position, the winding spindle (54) can be pivoted about a pivot arbor (48-48) arranged at a distance to the arbor of the winding spindle (66-66) and transversely to the latter and extending, in the winding position, in a substantially horizontal direction.

5. A winding device in accordance with claim 4, characterized in that a second winding spindle (55) is arranged on the pivot arbor (48 -48) which second spindle (55) is offset against the spindle (54) by 180°.

6. A winding device in accordance with claim 4 or 5, characterized in that the pivot arbor (48-48) is seated on a rocking lever (39) which is in turn seated to pivot about an axis (38-38) extending at a distance to the pivot arbor (48-48) and transversely thereto.

7. A winding device in accordance with claim 6, characterized in that a wheel and disk drive (61, 101) is arranged between a motor (98) arranged on the base frame (7) and the winding arbor (54) in its winding position, which wheel and disk drive (61, 101) comes into engagement each time the rocker lever (39) is moved into the winding position so that only one winding arbor (54 or 55) is driven at a time by the wheel and disk drive (61,101).

8. A winding device in accordance with any of claims 1 to 7, characterized in that the end of the supporting rail (23) pointing towards the winding spindle (54) carries a supporting element (27) for the fastener strip (4) which can be pivoted about a vertical axis and which in the winding position is displaced from its active position by the action of the supporting disk (70) connected with the winding spindle (54).

9. A winding device in accordance with any of claims 1 to 8, characterized in that the holding means takes the form of a claimping lever (73) pivotally mounted on the free end of the winding spindle (54) and acting from above upon the fastener strip (4), which lever can be actuated by operating means (81, 82).

10. A winding device in accordance with any of claims 1 to 9, characterized in that a finger (83) for pressing the fastener strip (4) against the winding spindle (54) is provided to pivot about an axis (85 - 85) situated beside the winding spindle (54) and extending in parallel to its arbor (66-66), and that the said finger (83) can be pressed against the fastener strip (4) by means (89).

11. A winding device in accordance with any of claims 1 to 11, characterized in that in case the fasteners are provided with heads (5), the guide rails (9, 10) are designed to carry the fastener strips (4) suspended by the said heads.

## Revendications

1. Dispositif de bobinage pour bande d'éléments de fixation (4), dont les éléments de fixation (5) sont reliés entre eux par au moins une sangle flexible de maintien (6), aux caractéristiques suivantes:
a) deux barres de maintien parallèles (9, 10), entre lesquelles la bande des éléments de fixation (4) peut se déplacer tout en étant maintenue
b) au moins un mandrin de bobinage (54) actionnable et logé à proximité des barres de guidage (9, 10)
c) un dispositif de maintien (73) disposé sur le mandrin de bobinage (54) pour la saisie de l'extrémité de la bande des éléments de fixation (4)
se distinguant par les caractéristiques suivantes:
d) une trappe (22) est prévue entre les barres de guidage (9, 10) entre lesquelles est guidée la bande des éléments de fixation (4) avec éléments de fixation (5) disposés verticalement
e) les barres de fixation (9, 10) sont logées dans le bâti (7) tout en étant susceptibles d'être éloignées l'une de l'autre de telle manière qu'elles libèrent la bande des éléments de fixation (4) dans la position qui les tient éloignées l'une de l'autre. Cette bande peut ainsi tomber dans la trappe (22)
f) le mandrin de bobinage (54) est, avec son axe (66-66) principalement vertical en position de bobinage, disposé à la sortie de la trappe (22).

2. Dispositif de bobinage d'après la revendication 1, caractérisé par le fait que sont disposés dans la trappe (22), tout en étant réglables en hauteur, une barre d'appui (23) et, sur le mandrin de bobinage (54), un disque d'appui (70) tournant avec celui-ci.

3. Dispositif de bobinage d'après l'une des revendications 1 ou 2, caractérisé par le fait que le mandrin de bobinage (54) est disposé sur une console (56) logée, tout en pouvant pivoter, autour d'un axe (58--58) parallèle à l'axe du mandrin de bobinage (66-66).

4. Dispositif de bobinage d'après l'une des revendications 1 à 3, caractérisé par le fait que le mandrin de bobinage (54) peut, dans le but de le mettre hors position de bobinage et en position de prise, pivoter autour d'un pivot (48-48) éloigné de l'axe du mandrin de bobinage (66-66), disposé perpendiculairement à celui-ci et essentiellement horizontal en position de bobinage.

5. Dispositif de bobinage d'après la revendication 4, caractérisé par le fait que, sur le pivot (48-48) un deuxième mandrin de bobinage (55) est décalé de 180° par rapport au mandrin de bobinage (54).

6. Dispositif de bobinage d'après la revendication 4 ou 5, caractérisé par le fait que le pivot (48-48) est logé dans un levier oscillant (39), lui-même logé, dans le bâti (7), autour d'un axe de renversement (38-38) éloigné du pivot (48-48) et perpendiculaire à celui-ci.

7. Dispositif de bobinage d'après la revendication 6, caractérisé par le fait que, entre un moteur (98) logé dans !e bâti (7) et le mandrin de bobinage (54) so trouvant en position de bobinage, un entraînement par friction (61, 101) est prévu qui, chaque fois que le levier oscillant (39) bascule en position de bobinage, se met en prise de telle manière que seul un mandrin de bobinage (54 ou 55) à la fois est entraîné par l'intermédiaire de l'entraînement par friction (61, 101

8. Dispositif de bobinage d'après l'une des revendications 1 à 7, caractérisé par le fait que, à l'extrémité de la barre d'appui (23) orientée vers le mandrin de bobinage (54), est logé un élément d'appui (27) destiné à la bande pour éléments de fixation (4), qui peut pivoter autour d'un axe vertical et sur lequel le disque d'appui (70), solidaire du mandrin de bobinage (54), agit en position de bobinage de telle manière qu'il bascule hors de sa position opérationnelle.

9. Dispositif de bobinage d'après l'une des revendications 1 à 8, caractérisé par le fait que le dispositif de maintien est conçu comme un levier de blocage (73) disposé, tout en étant pivotant, à une extrémité libre du mandrin de bobinage (54) et agissant par en haut sur la bande pour éléments de fixation (4), levier pouvant être actionné par un organe de commande (81, 82).

10. Dispositif de bobinage d'après l'une des revendications 1 à 9, caractérisé par le fait qu'un doigt (83) destiné à l'appui de la bande pour éléments de fixation (4) sur le mandrin de bobinage (54), est logé autour d'un axe (85-85) disposé à proximité de celui-ci, et parallèlement à l'axe du mandrin de bobinage (66-66), et peut s'appuyer sur la bande pour éléments de fixation (4) grâce à l'élément (89).

11. Dispositif de bobinage d'après l'une des revendications 1 à 11, caractérisé par le fait que, si les éléments de fixation (5) comportent des têtes, les barres de guidage (9, 10) sont conçues de telle manière que les barres de guidage (9, 10) portent la bande pour éléments de fixation (4) suspendue aux têtes.
